# EUROPÄISCHE PATENTSCHRIFT

(11) **EP 2 206 851 B1**
(45) Veröffentlichungstag und Bekanntmachung des Hinweises auf die Patenterteilung: **11.04.2018**
(21) Anmeldenummer: 09015846.0
(22) Anmeldetag: 22.12.2009
(51) Int. Cl.: E04F 15/02, E04F 15/04

(54) **Parkettdiele**
Parquet floor board
Planche de plancher en parquet

(30) Priorität: 08.01.2009 DE 102009004359
(43) Veröffentlichungstag der Anmeldung: 14.07.2010
(73) Patentinhaber: Schulte, Johannes, 59602 Rüthen-Meiste (DE)
(72) Erfinder: Schulte, Johannes, 59602 Rüthen-Meiste (DE)
(74) Vertreter: Ksoll, Peter

(56) Entgegenhaltungen:
- WO-A1-2005/098164
- DE-B3- 10 300 451
- DE-U- 7 438 712
- DE-U1- 9 418 430
- DE-U1- 20 205 775
- DE-U1-202004 006 140

## Beschreibung

Die Erfindung betrifft eine Parkettdiele gemäß den Merkmalen im Oberbegriff von Patentanspruch 1.

Unter Zweischichtparkett versteht man eine Parkettart, welche als erste obere Schicht eine sichtbare Deckschicht aus Massivholz, auch als Nutzschicht bezeichnet, und als zweite Schicht eine Trägerplatte besitzt. Diese beiden Schichten sind miteinander verbunden. Der Vorteil dieser Parkettart ist, dass sie zumeist mit fertiger Oberfläche, beispielsweise lackiert oder geölt, verlegt wird und die Oberflächenbearbeitung vor Ort erspart bleibt. Auch aus ökologischer Sicht ist ein Zweischichtparkett vorteilhaft, da der Rohstoff Holz geschont wird. Hochwertiges, edles Holz wird nur für die Deckschicht verwendet, wohingegen die Trägerplatte aus billigeren, unter Umständen aber auch stabileren Materialien gefertigt wird.

Durch das DE-GM 74 38 712 ist eine Parkettdiele bekannt, bei der die Deckschicht aus Hartholz besteht und mit einer Trägerplatte aus Holz oder Holzwerkstoff verleimt oder verklebt ist. Die Trägerplatte soll an einer oder beiden Seiten mit Schlitzen versehen sein, die längs oder quer angeordnet sein können, was einer Erhöhung der Wärmedämmung zugute kommen soll.

Bei dem aus der DE 20 2004 006 140 U1 bekannten Zweischichtparkett sind die Seitenkanten der Parkettdielen mit einem Profil versehen, das ein leimloses Verbinden zweier Parkettdielen miteinander in der Ebene der Parkettdielen und senkrecht zu dieser Ebene ermöglicht.

Die Verlegung von Parkettdielen über mechanische Verriegelungsmittel, die an den Längsseiten und den Kopfseiten der Trägerplatte vorgesehen sind, ist auch aus der DE 103 00 451 B3 bekannt. Dieses wird jedoch schwimmend verlegt.

Zweischichtparkett wird oft auch als Klebeparkett bezeichnet. Durch den zweischichtigen Aufbau ist keine Stabilität für eine schwimmende Verlegung gegeben. Die Verlegung erfolgt beim Zweischichtparkett durch Verkleben, und zwar vollflächiges Verkleben. Eine vollflächige Verklebung erfordert einen belegreifen Untergrund. Der Untergrund muss ausreichend eben, druck- und zugfest, rissfrei, sauber und trocken sein. Die Verarbeitungsvorschriften des Klebstoffherstellers sind hierbei genau einzuhalten. Mittels Zahnspachtel wird der Kleber, nach Herstellerangaben dosiert, vollflächig aufgetragen, wobei nur so viel Kleber aufgetragen wird, wie innerhalb der offenen Zeit verlegt werden kann. Die Klebermenge richtet sich nach der Saugfähigkeit des Unterbodens. Werden die Parkettdielen nicht vollflächig und einwandfrei verklebt, verziehen sich die Parkettdielen und es können Fugen zwischen den einzelnen Parkettdielen entstehen.

Durch die DE 94 18 430 U1 zählt ein Trägerelement, insbesondere für einen aus Massivholz bestehenden Parkettstab aus Holz, Holzfaser und/oder mehrlagig zusammengeklebten Papierfaserprodukten zum Stand der Technik, bei dem auf der Ober- und Unterseite des Trägerelements zumindest in einem Teilbereich Nuten angeordnet sind, welche an die verwendeten Materialien angepasst sind. Die Nuten können einen runden, rechteckigen, spitzwinkligen oder keilförmigen Querschnitt aufweisen.

Weiterhin offenbart die DE 202 05 775 U1 ein Paneel zum Verkleiden von Böden, Decken und Wänden, insbesondere Parkettelement, mit einer Trägerplatte aus Holzwerkstoff, auf deren Oberseite eine Deckschicht aus Holz und auf der Unterseite ein Gegenzug angeordnet ist. Die Trägerplatte ist an ihrer Unterseite oder Rückseite mit Nuten versehen, wobei die Nuten sich über das gesamte Paneel erstrecken und in gleichen Abständen voneinander parallel zueinander angeordnet sind.

Zum technologischen Hintergrund zählt ferner noch ein aus der WO 2005/098164 A1 bekannter Bodenbelag. Auch hier weisen die Bodendielen Nuten an ihrer Unterseite auf.

Der Erfindung liegt ausgehend vom Stand der Technik die Aufgabe zu Grunde, eine anwendungstechnisch verbesserte Parkettdiele zu schaffen, die eine stabilere Verklebung ermöglicht.

Die Lösung dieser Aufgabe besteht nach der Erfindung in einer Parkettdiele gemäß den kennzeichnenden Merkmalen von Patentanspruch 1.

Erfindungsgemäß ist die Trägerplatte einer Parkettdiele an der Unterseite mit Schlitzen versehen, wobei jeder Schlitz zwei Tiefenabschnitte aufweist. Die Schlitzbreite im schlitzinnenliegenden Tiefenabschnitt ist konstant, vorzugsweise rechteckig konfiguriert mit parallelen Seitenwänden, wohingegen die Schlitzbreite im mündungsseitigen Tiefenabschnitt zur Mündung hin zunimmt, sich also erweitert. Diese trichterartige Ausgestaltung führt zu einer deutlichen Verbesserung der Verklebung. Der Kleber dringt besser in die Parkettdiele bzw. die Schlitze ein und verzahnt sich mit der Parkettdiele. Es kommt zu einer hochstabilen und langlebigen Klebeverbindung.

Die Schlitzgeometrie dient zur Klebstoffaufnahme und gewährleistet insbesondere eine gezielt angestrebte Biegeweichheit bzw. Flexibilität der Parkettdielen in Längsrichtung.

Vorteilhafte Ausgestaltungen der erfindungsgemäßen Parkettdiele sind Gegenstand der abhängigen Ansprüche 2 bis 11.

Bei einer für die Praxis besonders vorteilhaften Ausgestaltung ist das Verhältnis der Dicke der Trägerplatte zur Gesamttiefe eines Schlitzes zwischen 1,2:1 und 3:1 bemessen. Vorzugsweise liegt das Verhältnis der Dicke der Trägerplatte zur Gesamttiefe eines Schlitzes bei 1,4:1. Bei einer Dicke der Trägerplatte von 6 mm bis 9 mm liegt die Tiefe eines Schlitzes bei 4 mm bis 5 mm.

Die Breite eines Schlitzes an der Mündung ist vorzugsweise mindestens doppelt so groß bemessen wie die Breite des Schlitzes im schlitzinnenliegenden Tiefenabschnitt. Bei einer Breite des Schlitzes im schlitzinnenliegenden Tiefenabschnitt von 2 mm ist die Breite des Schlitzes an der Mündung 4 mm, vorzugsweise 5 mm, groß.

Gegenüber herkömmlichem Zweischichtparkett ist der Abstand der Schlitze in Längsrichtung der Trägerplatte bei einer erfindungsgemäßen Parkettdiele kleiner gewählt. Lag der Abstand bislang bei 40 mm bis 60 mm, beträgt er bei einer erfindungsgemäßen Parkettdiele zwischen 25 mm und 45 mm, vorzugsweise 30 mm. Die Tiefe der Schlitze, deren Geometrie und der Abstand der Schlitze zueinander gewährleisten die gewünschte Biegeweichheit der Parkettdiele. In Längsrichtung soll das Klebeparkett bzw. die Parkettdielen möglichst biegeweich sein, um möglichen Unebenheiten des Untergrundes folgen zu können. Damit können Hohlstellen vermieden werden, die sonst nur durch sehr große Kleberaufträge vermieden werden könnten.

An dem kopfseitigen Ende beträgt der Abstand des jeweils letzten Schlitzes zur Kopfseite mindestens 45 mm. Hierdurch besitzt die Parkettdiele bzw. die Trägerplatte im Bereich der Kopfseiten eine ausreichend hohe Stabilität.

Der mündungsseitige Tiefenabschnitt eines Schlitzes besitzt im Querschnitt eine trapezförmige Konfiguration mit schrägen Seitenwänden, wobei jede Seitenwand zur Unterseite mit einem Winkel von vorzugsweise 60° verläuft.

Die Kopplung der Parkettdielen untereinander kann in bekannter Art dadurch verbessert werden, dass an den Längsseiten und an den Kopfseiten der Trägerplatte Verriegelungsmittel vorgesehen sind, welche bei in einem Fußbodenbelag benachbarten Parkettdiele miteinander in rastenden Eingriff gelangen. Die Schlitze erstrecken sich auch über die Verriegelungsmittel, beispielsweise Rastzungen oder -laschen.

Bei der Trägerplatte kann es sich um eine verdichtete Faserplatte handeln, insbesondere um eine hochverdichtete Faserplatte (HDF = High Density Fibreboard). Eine HDF-Trägerplatte ist vom Material und Aufbau her sehr starr bzw. steif. Deshalb wurde die besondere Form der erfindungsgemäßen Schlitze gewählt. Der an sich sehr starren HDF-Trägerplatte wird so eine Biegeweichheit verliehen. Dies ermöglicht den Einsatz der HDF-Trägerplatte bei Klebeparkett.

Die Trägerplatte bildet das Kernstück der Parkettdiele. Sie zeichnet sich durch ihre hohe Dichte, Belastbarkeit und Stabilität aus. Die in der Trägerplatte vorgesehenen Schlitze sind über die gesamte Breite der Trägerplatte vorgesehen. Auf Grund der Schlitze ist die Trägerplatte flexibler. Spannungen werden vermieden. Die Schlitze tragen dazu bei, dass sich die verlegten Parkettdielen nicht verziehen. Insbesondere gewährleistet der Abstand der Schlitze untereinander und die Schlitzgeometrie die gewünschte Flexibilität bzw. Biegeweichheit der Parkettdielen. Beim Verlegen schmiegen sich die Parkettdielen an den Untergrund an, so dass Hohlstellen zwischen den Parkettdielen und dem Untergrund vermieden werden können. Die hochstabile langlebige Verklebung, die auch eine mechanische Oberflächenbearbeitung problemlos zulässt, wird durch eine erfindungsgemäße Konturgebung der Schlitze erreicht.

Auf der Unterseite der Trägerplatte kann ein Gegenzug vorgesehen sein, insbesondere ein Gegenzug aus Papier. Dieser Papiergegenzug bewerkstelligt eine zusätzliche Stabilisierung der Parkettdiele quer zur Längsrichtung. Eine erfindungsgemäße Parkettdiele kann gegenüber den bislang üblichen Abmessungen von Parkettdielen - häufig 45 mm x 600 mm - größere Abmessungen haben, beispielsweise eine Breite von 100 mm oder 140 mm bei einer Länge von 1.100 mm. Der Einsatz von Parkettdielen mit solch großen Abmessungen verringert die Verlegearbeit und -zeit. Die Flexibilität der Parkettdielen in Längsrichtung lässt die großen Abmessungen zu, und zwar ohne dass die Anforderungen an den Unterboden bzw. dessen Ebenheit steigen.

Die Schlitze werden nach dem Aufbringen des Gegenzugs in die Unterseite der Trägerplatte gesägt. Grundsätzlich können die Schlitze beim Auftrennprozess der Großformatplatten in Parkettdielen gesägt werden. Möglich ist es aber auch, die Schlitze erst im Profilierungsprozess in die Parkettdielen einzubringen, bei dem die Längsseiten und die Kopfseiten ihre Profilierung erhalten.

Grundsätzlich kann eine Parkettdiele oberseitig unbehandelt, also roh, ausgeliefert werden. Der Verarbeiter bringt dann ein oberseitiges Finish selbst auf, beispielsweise ein Naturöl oder einen Lack. Vorteilhafter Weise kann eine erfindungsgemäße Parkettdiele bereits werkseitig mit einer Beschichtung, insbesondere einem Lack, vorzugsweise einem Decklack, versehen sein. Die Beschichtung kann transparent sein und/oder Effektpartikel enthalten. Auch kann die Beschichtung imprägnierende Eigenschaften besitzen. Des Weiteren kann die Deckschicht mit einer Versiegelung, beispielsweise einem Öl oder einem Wachs, versehen sein.

Die Erfindung ist nachfolgend anhand eines in den Zeichnungen dargestellten Ausführungsbeispiels näher beschrieben. Es zeigen:
- Figur 1: in der Draufsicht eine Parkettdiele;
- Figur 2: einen Ausschnitt aus der Parkettdiele der Figur 1 in einem Längsschnitt;
- Figur 3: eine Ansicht auf die Unterseite eines Ausschnitts der Parkettdiele;
- Figur 4: in vergrößertem Maßstab einen Querschnitt durch das nutseitige Ende und das federseitige Ende einer Parkettdiele.

Die in der Figur 1 technisch schematisiert dargestellte Parkettdiele 1 weist an einer Längsseite 2 sowie an einer Stirnseite 3 jeweils eine Feder 4, 5 und an der anderen Längsseite 6 an der anderen Stirnseite 7 eine an den Querschnitt der Federn 4, 5 angepasste Nut 8, 9 auf. In den Nuten 8, 9 und an den Federn 4, 5 sind Verriegelungsmittel 10 (siehe Figur 4) ausgebildet, welche bei in einem Fußbodenbelag benachbarten Parkettdielen 1 miteinander in rastenden Eingriff gelangen. Die Verriegelungsmittel 10 umfassen, wie anhand der Figur 4 deutlich wird, den Nuten 8, 9 vorgelagerte begrenzt federnde Rastzungen 11, die mit Rastnuten 12 unterhalb der Federn 4, 5 gefügt werden können. Über die Federn 4, 5 und Nuten 8, 9 können Parkettdielen 1 sowohl über ihre Längsseiten 2, 6 als auch über ihre Stirnseiten 3, 7 spaltfrei und leimlos zug- und druckfest gefügt werden.

Die Parkettdiele 1 setzt sich aus einer Deckschicht 13 aus Hart- bzw. Massivholz und einer Trägerplatte 14 aus einer hochverdichteten Faserplatte (HDF) zusammen. Die Deckschicht 13 und die Trägerplatte 14 sind miteinander verleimt.

Die Deckschicht 13 besteht vorzugsweise aus einer einstückigen Lage Hartholz und weist eine Dicke d_{D} zwischen 2,5 mm und 8 mm auf. Auch eine Zwei- oder Mehrstabausführung der Deckschicht 13 ist möglich. Die Trägerplatte 14 ist mit Schlitzen 15 versehen. Die Schlitze 15 gehen von der Unterseite 16 aus und erstrecken sich über eine Gesamttiefe t, die der halben Dicke d_{T} der Trägerplatte 14 entspricht. Die Schlitze 15 erstrecken sich rechtwinklig zur Längsachse LA der Trägerplatte 14 über ihre gesamte Breite b_{T} und sind in Längsrichtung der Trägerplatte 14 mit einem Abstand a zwischen 25 mm und 45 mm zueinander angeordnet. Vorzugsweise beträgt der Abstand a zwischen den Schlitzen 15 30 mm. Der Abstand aₑ des jeweils letzten Schlitzes 15 an den kopfseitigen Enden ist größer bemessen als der Abstand a, und zwar vorzugsweise um 50 %. Bei einem Abstand a von 30 mm beträgt der Abstand aₑ des letzten Schlitzes 15 an den Kopfseiten 7 45 mm.

Man erkennt insbesondere an den Figuren 2 und 3, dass jeder Schlitz 15 zwei Tiefenabschnitte 17, 18 aufweist. Der schlitzinnenliegende Tiefenabschnitt 17 ist rechteckig konfiguriert und besitzt eine konstante Schlitzbreite b1. Die Seitenwände 19, 20 des Tiefenabschnitts 17 verlaufen parallel zueinander. Der mündungsseitige Tiefenabschnitt 18 besitzt schräg verlaufende Seitenwände 21, 22, die sich konisch bzw. trichterförmig zur Mündung 23 hin erweitern, so dass die Schlitzbreite b2 im mündungsseitigen Tiefenabschnitt 18 zur Mündung 23 hin zunimmt. Die Seitenwände 21, 22 verlaufen zur Unterseite 16 mit einem Winkel α von 60° abgeschrägt. Die Breite b2 eines Schlitzes 15 an der Mündung 23 ist doppelt so groß wie die Breite b1 des Schlitzes 15 im schlitzinnenliegenden Tiefenabschnitt 17. In der Praxis ist geplant, dass die Breite b1 2 mm beträgt und der Schlitz 15 an der Mündung 23 eine Breite b2 von 4 mm besitzt.

Die Kontur der Schlitze 15 mit den beiden Tiefenabschnitten 17, 18, wobei sich der Tiefenabschnitt 18 trichterförmig erweitert, führt dazu, dass der Klebstoff beim Verlegen der Parkettdiele 1 in die Schlitze 15 tief eindringt und mit der Parkettdiele 1 verkrallt. Die stabile langlebige Klebstoffverbindung wird unterstützt durch den engen Abstand a der Schlitze 15. Die Kontur bzw. Geometrie der Schlitze 15, deren Tiefe t und der Abstand a der Schlitze 15 zueinander gewährleisten eine hohe Flexibilität bzw. Biegeweichheit der Parkettdielen 1 in Längsrichtung. Die Parkettdielen 1 schmiegen bzw. nivellieren sich so einbaugerecht dem Untergrund an.

Die Unterseite 16 der Trägerplatte 14 kann mit einem Gegenzug 24 aus Papier versehen sein. Dies ist in der Figur 4 schematisch angedeutet. Der Papiergegenzug 24 sorgt für eine Stabilisierung der Parkettdiele quer zur Längsrichtung unter Beibehaltung der gewünschten Biegeweichheit bzw. Flexibilität in Längsrichtung der Parkettdiele 1.

Die Deckschicht 13 kann mit einer Beschichtung, beispielsweise einem transparenten Decklack, oder auch einer Versiegelung auf Öl- oder Wachsbasis versehen sein.

### Bezugszeichen:

- 1 -: Parkettdiele
- 2 -: Längsseite
- 3 -: Kopfseite
- 4 -: Feder
- 5 -: Feder
- 6 -: Längsseite
- 7 -: Kopfseite
- 8 -: Nut
- 9 -: Nut
- 10 -: Verriegelungsmittel
- 11 -: Rastzunge
- 12 -: Rastnute
- 13 -: Deckschicht
- 14 -: Trägerplatte
- 15 -: Schlitz
- 16 -: Unterseite
- 17 -: Tiefenabschnitt v. 15
- 18 -: Tiefenabschnitt v. 15
- 19 -: Seitenwand v. 17
- 20 -: Seitenwand v. 17
- 21 -: Seitenwand v. 18
- 22 -: Seitenwand v. 18
- 23 -: Mündung
- 24 -: Gegenzug

- b_{T} -: Breite v. 14
- d_{T} -: Dicke v. 14
- b1 -: Schlitzbreite v. 17
- b2 -: Schlitzbreite v. 18
- t -: Gesamttiefe v. 15
- α -: Winkel
- a -: Abstand
- aₑ -: Abstand
- LA -: Längsachse

## Patentansprüche

1. Parkettdiele mit einer rechteckigen Konfiguration, bestehend aus einer Deckschicht (13) aus Holz und einer Trägerplatte (14), wobei in der Unterseite (16) der Trägerplatte (14) Schlitze (15) vorgesehen sind, welche sich über die Breite (b_{T}) der Trägerplatte (14) erstrecken, **dadurch gekennzeichnet, dass** jeder Schlitz (15) zwei Tiefenabschnitte (17, 18) aufweist, wobei die Schlitzbreite (b1) im schlitzinnenliegenden Tiefenabschnitt (17) konstant ist und die Schlitzbreite (b2) im mündungsseitigen Tiefenabschnitt (18) zur Mündung (23) hin zunimmt.

2. Parkettdiele nach Anspruch 1, **dadurch gekennzeichnet, dass** das Verhältnis der Dicke (d_{T}) der Trägerplatte (14) zur Gesamttiefe (t) eines Schlitzes (15) zwischen 1,2:1 und 3:1, vorzugsweise 1,4:1, bemessen ist.

3. Parkettdiele nach Anspruch 1 oder 2, **dadurch gekennzeichnet, dass** die Breite (b2) des Schlitzes (15) an der Mündung (23) mindestens doppelt so groß ist wie die Breite (b1) des Schlitzes (15) im schlitzinnenliegenden Tiefenabschnitt (17).

4. Parkettdiele nach einem der Ansprüche 1 bis 3, **dadurch gekennzeichnet, dass** die Schlitze (15) in Längsrichtung der Trägerplatte (14) mit einem Abstand (a) zwischen 25 mm und 45 mm zueinander angeordnet sind.

5. Parkettdiele nach einem der Ansprüche 1 bis 4, **dadurch gekennzeichnet, dass** der mündungsseitige Tiefenabschnitt (18) schräge Seitenwände (21, 22) besitzt, wo jede Seitenwand (21, 22) mit einem Winkel (α) von 60° zur Unterseite (16) verläuft.

6. Parkettdiele nach einem der Ansprüche 1 bis 5, **dadurch gekennzeichnet, dass** an den Längsseiten (2, 6) und an den Kopfseiten (3, 7) der Trägerplatte (14) Verriegelungsmittel (10) vorgesehen sind, welche bei in einem Fußbodenbelag benachbarten Parkettdielen (1) miteinander in rastenden Eingriff gelangen.

7. Parkettdiele nach einem der Ansprüche 1 bis 6, **dadurch gekennzeichnet, dass** auf der Unterseite (16) ein Gegenzug (24) vorgesehen ist.

8. Parkettdiele nach Anspruch 7, **dadurch gekennzeichnet, dass** der Gegenzug (24) aus Papier besteht.

9. Parkettdiele nach einem der Ansprüche 1 bis 8, **dadurch gekennzeichnet, dass** die Deckschicht (13) mit einer Beschichtung versehen ist.

10. Parkettdiele nach einem der Ansprüche 1 bis 8, **dadurch gekennzeichnet, dass** die Deckschicht (13) mit einer Versiegelung versehen ist.

11. Parkettdiele nach einem der Ansprüche 1 bis 10, **dadurch gekennzeichnet, dass** die Trägerplatte (14) eine verdichtete Faserplatte, insbesondere eine hochverdichtete Faserplatte ist.

## Claims

1. Parquet floorboard having a rectangular configuration, comprising a covering layer (13) of wood and a carrier plate (14), wherein there are provided in the lower side (16) of the carrier plate (14) slots (15) which extend over the width (b_{T}) of the carrier plate (14), **characterised in that** each slot (15) has two depth portions (17,18), wherein the slot width (b1) in the depth portion (17) located inside the slot is constant and the slot width (b2) increases in the mouth-side depth portion (18) in the direction towards the opening (23).

2. Parquet floorboard according to claim 1, **characterised in that** the relationship of the thickness (d_{T}) of the carrier plate (14) with respect to the total depth (t) of a slot (15) has dimensions between 1.2:1 and 3:1, preferably 1.4:1.

3. Parquet floorboard according to claim 1 or 2, **characterised in that** the width (b2) of the slot (15) at the opening (23) is at least twice as large as the width (b1) of the slot (15) in the depth portion (17) located inside the slot.

4. Parquet floorboard according to any one of claims 1 to 3, **characterised in that** the slots (15) are arranged in the longitudinal direction of the carrier plate (14) with a spacing (a) between 25 mm and 45 mm with respect to each other.

5. Parquet floorboard according to any one of claims 1 to 4, **characterised in that** the opening-side depth portion (18) has oblique side walls (21, 22), where each side wall (21, 22) extends at an angle (α) of 60° with respect to the lower side (16).

6. Parquet floorboard according to any one of claims 1 to 5, **characterised in that** at the longitudinal sides (2, 6) and at the head sides (3, 7) of the carrier plate (14) there are provided locking means (10) which in parquet floorboards (1) which are adjacent in a floor covering move into locking engagement with each other.

7. Parquet floorboard according to any one of claims 1 to 6, **characterised in that** a counter-arrangement (24) is provided at the lower side (16).

8. Parquet floorboard according to claim 7, **characterised in that** the counter-arrangement (24) comprises paper.

9. Parquet floorboard according to any one of claims 1 to 8, **characterised in that** the covering layer (13) is provided with a coating.

10. Parquet floorboard according to any one of claims 1 to 8, **characterised in that** the covering layer (13) is provided with a seal.

11. Parquet floorboard according to any one of claims 1 to 10, **characterised in that** the carrier plate (14) is a densified fibre board, in particular a high-density fibre board.

## Revendications

1. Planche pour parquet avec une forme rectangulaire, constituée d'une couche de couverture (13) en bois et d'une plaque de support (14), des fentes (15) qui s'étendent sur toute la largeur (b_{T}) de la plaque de support (14) étant prévues dans le dessous (16) de la plaque de support (14), **caractérisée en ce que** chaque fente (15) présente deux tronçons de profondeur (17, 18), la largeur de fente (b1) dans le tronçon de profondeur (17) situé à l'intérieur de la fente étant constante et la largeur de fente (b2) dans le tronçon de profondeur (18) côté débouché s'élargissant en direction du débouché (23).

2. Planche pour parquet selon la revendication 1, **caractérisée en ce que** le rapport de l'épaisseur (d_{T}) de la plaque de support (14) à la profondeur totale (t) d'une fente (15) est compris entre 1,2:1 et 3:1, de préférence 1,4:1.

3. Planche pour parquet selon la revendication 1 ou 2, **caractérisée en ce que** la largeur (b2) de la fente (15) au niveau du débouché (23) est au moins deux fois aussi grande que la largeur (b1) de la fente (15) dans le tronçon de profondeur (17) situé à l'intérieur de la fente.

4. Planche de parquet selon l'une quelconque des revendications 1 à 3, **caractérisée en ce que** les fentes (15) sont disposées dans le sens de la longueur de la plaque de support (14) avec une distance (a) comprise entre 25 mm et 45 mm les unes par rapport aux autres.

5. Planche de parquet selon l'une quelconque des revendications 1 à 4, **caractérisée en ce que** le tronçon de profondeur (18) côté débouché a des parois latérales obliques (21, 22) telles que chaque paroi latérale (21, 22) forme un angle (α) de 60° avec le dessous (16).

6. Planche de parquet selon l'une quelconque des revendications 1 à 5, **caractérisée en ce qu'**il est prévu au niveau des côtés longs (2, 6) et des côtés frontaux (3, 7) de la plaque de support (14) des moyens de fixation (10) qui arrivent à s'enclencher les uns dans les autres au niveau des planches pour parquet (1) voisines dans un revêtement de sol.

7. Planche de parquet selon l'une quelconque des revendications 1 à 6, **caractérisée en ce qu'**un contre-balancement (24) est prévu sur le dessous (16).

8. Planche de parquet selon la revendication 7, **caractérisée en ce que** le contre-balancement (24) est en papier.

9. Planche de parquet selon l'une quelconque des revendications 1 à 8, **caractérisée en ce que** la couche de couverture (13) est munie d'un revêtement.

10. Planche de parquet selon l'une quelconque des revendications 1 à 8, **caractérisée en ce que** la couche de couverture (13) est vitrifiée.

11. Planche de parquet selon l'une quelconque des revendications 1 à 10, **caractérisée en ce que** la plaque de support (14) est un panneau de fibres dense, en particulier un panneau de fibres à haute densité.
